# EUROPÄISCHE PATENTSCHRIFT

(11) **EP 2 128 040 B1**
(45) Veröffentlichungstag und Bekanntmachung des Hinweises auf die Patenterteilung: **07.03.2012**
(21) Anmeldenummer: 09100295.6
(22) Anmeldetag: 27.05.2009
(51) Int. Cl.: B65D 85/64, B65D 81/05, B65D 81/113

(54) **Verpackungselement und Verpackung für eine Dunstabzugshaube**
Packaging element and packaging for a steam extractor hood
Elément d'emballage et emballage pour une hotte aspirante

(30) Priorität: 30.05.2008 DE 102008026127
(43) Veröffentlichungstag der Anmeldung: 02.12.2009
(73) Patentinhaber: BSH Bosch und Siemens Hausgeräte GmbH, 81739 München (DE)
(72) Erfinder: Schweikert, Andre, 76131 Karlsruhe (DE); Wendland, Markus, 76131 Karlsruhe (DE)

(56) Entgegenhaltungen:
- EP-A- 1 612 159
- DE-U1- 20 316 126

## Beschreibung

Die vorliegende Erfindung betrifft ein Verpackungselement gemäß dem Oberbegriff des Anspruchs 1 und eine Verpackung gemäß dem Oberbegriff des Anspruchs 7 für eine Dunstabzugshaube, insbesondere für eine Esse.

Dunstabzugshauben werden zum Transport zu dem Montageort in der Regel in Kartons verpackt. Um eine Beschädigung der Dunstabzugshaube verhindern zu können, muss diese dabei in dem Karton sicher gehalten sein und zudem gegen Beschädigungen von außen geschützt sein. So genannte Essen bestehen aus dem eigentlichen Dunstabzug, der von einem Wrasenschirm oder Sichthaube gehalten ist. Zusätzlich weisen Essen einen Kamin auf, der oberhalb des Wrasenschirms beziehungsweise der Sichthaube angebracht wird. Der Kamin, der als Verblendung dient, stellt in der Regel einen Kanal aus einem U-förmigen oder zu einem rechteckigen Kanal gebogenen Metallblech dar. Um den Dunstabzug der Esse entsprechend der Raumhöhe oder den Wünschen des Benutzers entsprechend in einer vorbestimmten Höhe anbringen zu können und dennoch einen geschlossenen Kanal oberhalb des Wrasenschirms oder der Sichthaube realisieren zu können, ist der Kamin bei Essen als Teleskopkamin ausgestaltet. Hierzu weist der Kamin einen Innenkamin und einen Außenkamin auf. Diese sind gegeneinander verschiebbar.

Für den Transport wird bei herkömmlichen Essen der Kamin separat zu dem Dunstabzug in einem Karton aufgenommen. Hierbei können Styropor- oder andere Polstermittel verwendet werden, um die Esse zu schützen. In der Regel wird der Dunstabzug mit der Ansaugöffnung, die durch Filterelemente abgedeckt ist, nach unten in den Karton eingesetzt und anschließend der Kamin in den Karton gelegt. Um eine Beschädigung des Dunstabzugs durch den Kamin und anders herum verhindern zu können, wird der Kamin, insbesondere der aus Innen- und Außenkamin zusammengesteckte Kaminset in einen eigenen kleineren Karton aufgenommen, bevor dieser auf den Dunstabzug gelegt wird.

Bei dieser Art der Verpackung wird die Stabilität der Verpackung ausschließlich durch das für den Karton gewählte Material geliefert. Insbesondere für ein Stapeln der Kartons, das bei der Lagerung und bei einigen Transportarten möglich und notwendig ist, ist dies von Nachteil. Zudem ist der Aufwand des Verpackens der Dunstabzugshaube verhältnismäßig hoch und eine Beschädigung der einzelnen Teile kann nicht zuverlässig verhindert werden.

Für Flachschirmhauben ist aus der EP 12548368 A1 eine Satz von Verpackungsteilen bekannt, bei dem ein mindestens ein erstes Verpackungsteil von der Seite auf die Dunstabzugshaube aufgeschoben wird ein zweites Verpackungsteil als Endteil auf das letzte der ersten Verpackungsteile geschoben wird. Ein Nachteil dieser Art der Verpackung liegt darin, dass die Verpackung nur die Dunstabzugshaube als solche schützen kann. Der bei einer Esse erforderliche Kamin kann hingegen durch diese Verpackung nicht geschützt werden und nicht zusammen mit der Dunstabzugshaube verpackt werden.

Auch aus der DE 203 16 126 U 1 ist ein weiteres Verpackungskonzept für Flachschirmhauben bekannt. Bei diesem Verpackungskonzept werden Verpackungsteile verwendet, die den unterschiedlichen Formen der zwei Seiten eines Hausgerätes angepasst sind. Auch bei diesem Verpackungskonzept wird allerdings lediglich eine Dunstabzugshaube verpackt. Ein Kamin wird durch diese Verpackung hingegen nicht gehalten oder geschützt.

Aufgabe der vorliegenden Erfindung ist es daher eine Lösung zu schaffen, mit der eine Dunstabzugshaube, insbesondere eine Esse, auf einfache Weise und sicher verpackt werden kann.

Gemäß einem ersten Aspekt wird die Aufgabe gelöst durch ein Verpackungselement für Dunstabzugshauben welches die Merkmale des Anspruchs 1 aufweist.

Die Dunstabzugshaube, die mit den Verpackungselementen verpackt werden soll, wird im Folgenden auch als Esse bezeichnet. Bei Essen besteht der Kamin in der Regel aus zwei Kaminteilen. Die Abmessungen beziehungsweise Richtungsangaben bezüglich der Kaminteile und des Dunstabzuges werden im Folgenden für den montierten Zustand der Dunstabzugshaube angegeben. Als Breite des Kaminteils und des Dunstabzuges wird somit beispielsweise die Abmessung bezeichnet, die im montierten Zustand parallel zu der Wand verläuft, an der die Dunstabzugshaube montiert ist. Als Hauptfläche des Verpackungselementes werden im Sinne der Erfindung die größten Flächen des Verpackungselementes bezeichnet, diese sind bei der Quaderform des Verpackungselementes die Oberseite und die Unterseite des Rechtecks.

Indem in einer der Hauptflächen des Verpackungselementes eine Aufnahme für ein Kaminteil der Dunstabzugshaube vorgesehen ist, kann dieses in dem Verpackungselemente sicher gehalten werden. Insbesondere, wenn an beiden Stirnseiten des Kaminteils ein Verpackungselement vorgesehen ist, stellt dieses eine Säule der Verpackung dar. Die Kaminteile der Dunstabzugshaube stellen in der Regel gebogene Metallbleche, insbesondere aus Edelstahl oder Aluminium dar. Solche Bleche weisen aufgrund der Form und des Materials eine hohe Stabilität in deren Längsrichtung auf. Indem bei dem erfindungsgemäßen Verpackungselement zusätzlich zumindest ein Teil der Stirnseite der Kaminteile gehalten wird, ist auch die Stabilität des Kaminteils in Querrichtung gewährleistet. Bei Kaminteilen, die in der Regel eine U-Form aufweisen, kann dadurch ein Einknicken der Schenkel des Kaminteils vermieden werden.

Gemäß einer Ausführungsform stellt die Aufnahme für die Stirnseite des Kaminteils daher einen U-förmigen Schlitz dar. Durch diese Form kann die Stirnseite des Kaminteils über deren Tiefe vollständig oder zumindest weitestgehend in dem Verpackungselement aufgenommen werden. Hierdurch wird die Stabilität des Kaminteils weiter erhöht. Zudem wird durch diese Ausgestaltung der Aufnahme auch die Verbindung zwischen dem Verpackungselement und dem Kaminteil verbessert, da ein Herausrutschen aus einer Aufnahme dieser Form weniger wahrscheinlicht ist. Der U-förmige Schlitz verläuft vorzugsweise im Bereich von drei Rändern des Verpackungselementes. Bei einem in dem Verpackungselement eingebrachten Kaminteil liegt daher der größte Teil der Fläche des Verpackungselementes im Inneren des Kaminteils und ist durch diesen geschützt. Dieser innen liegende Teil des Verpackungselementes kann für die Aufnahme weiterer Komponenten der Dunstabzugshaube dienen. Der Überstand des Verpackungselementes über die Außenseiten des Kaminteils ist hingegen gering. Hierdurch kann die Gefahr einer Beschädigung der nicht gestützten Überstände, beispielsweise ein Abbrechen, minimiert werden.

Erfindungsgemäß ist in die Hauptfläche des Verpackungselementes, in der die Aufnahme für die Stirnseite des Kaminteils vorgesehen ist, weiterhin eine Ausnehmung für einen Seitenbereich des Dunstabzuges eingebracht. Durch diese Ausgestaltung des Verpackungselementes kann dieses sowohl zum Halten eines Kaminteils als auch des Dunstabzuges dienen. Die Funktionalität des Verpackungselementes ist dadurch gesteigert. Zudem wird die relative Position des Kaminteils zu dem Dunstabzug durch das Verpackungselement fixiert und eine gegenseitige Beschädigung dieser Teile kann vermieden werden, ohne, dass das Kaminteil oder der Dunstabzug gesondert verpackt, beispielsweise in einen Karton gelegt, werden müssen. Schließlich kann durch die Ausgestaltung der gesamte Raumbedarf der verpackten Dunstabzugshaube minimiert werden.

Erfindungsgemäß ist die Ausnehmung für den Rand des Dunstabzuges von der Aufnahme für die Stirnseite des Kaminteils umgeben. Durch diese Anordnung der Halterungen für die beiden Teile der Dunstabzugshaube wird der Dunstabzug am Randbereich in dem Inneren des Kaminteils aufgenommen. Hierdurch wird der Randbereich des Dunstabzuges geschützt. Zudem wird die Gesamtbreite der verpackten Dunstabzugshaube nur geringfügig über die Breite des Dunstabzuges vergrößert.

An zwei sich gegenüberliegenden Rändern einer Hauptfläche des Verpackungselementes, zu denen die Aufnahme für die Stirnseite des Kaminteils beabstandet ist, sind gemäß einer Ausführungsform Absätze zur Aufnahme von Verstärkungselementen vorgesehen. Bei einer U-Form der Aufnahme für die Stirnseite des Kaminteils sind die Ränder, an denen die Ansätze vorgesehen sind, die Ränder, die parallel zu den Schenkeln der U-Form liegen. Auf die Absätze, die eine Stufe an dem entsprechenden Rand des Verpackungselementes darstellen, kann beispielsweise eine Holzlatte als Verstärkungselement gelegt werden. Durch die Absätze wird die relative Position zwischen dem Verpackungselement und dem Verstärkungselement festgelegt. Vorzugsweise sind an zwei Kaminteilen an beiden Stirnseiten Verpackungselemente vorgesehen. Die Verstärkungselemente können hierbei so gelegt werden, dass diese mit ihren beiden Enden jeweils auf einem Absatz eines Verpackungselementes aufliegen. Hierdurch wird der Zwischenraum zwischen den Verpackungselementen in dem der Dunstabzug aufgenommen ist durch die Verstärkungselemente geschützt. Die Verpackung erhält somit eine Rechteckform, die dem Inneren eines Kartons entspricht. Die Verpackungselemente bilden die Eckbereiche und die Verstärkungselemente die Ränder in Breitenrichtung. In Höhenrichtung werden die Ränder durch die Kaminteile, die zwischen zwei Verpackungselementen aufgenommen sind, gebildet.

Die Breite der Verpackungselemente ist vorzugsweise so bemessen, dass diese geringfügig kleiner ist, als die Tiefe eines Kaminteils. Hierdurch kann die Stirnseite des Kaminteils fast vollständig von dem Verpackungselement gehalten und unterstützt werden. Indem die Breite geringer ist, als die Tiefe des Kaminteils ist es aber möglich die Aufnahme für die Stirnseite einfach auszugestalten. Diese kann beispielsweise ein U-förmiger Schlitz sein, dessen Schenkel bis zu dem Rand des Verpackungselementes verlaufen. Die Abbildung der konkreten Ausgestaltung der Enden der Schenkel des Kaminteils in der Aufnahme ist nicht erforderlich. An den Enden der Schenkel des Kaminteils sind in der Regel Flansche zur Befestigung des Kamins an einer Wand vorgesehen. Diese können bei unterschiedlichen Dunstabzugshauben unterschiedlich ausgestaltet sein. Indem die Breite des Verpackungselementes geringer ist, als die Tiefe des Kaminteils liegen diese Enden der Schenkel des Kaminteils nicht in dem Bereich des Verpackungselementes und es können daher für unterschiedliche Dunstabzugshauben die gleichen Verpackungselemente verwendet werden, wodurch sich der Lagerungs- und Fertigungsaufwand für die Verpackungselemente verringert.

Gemäß einer bevorzugten Ausführungsform ist in der Hauptfläche, die der Hauptfläche in der die Aufnahme für die Stirnseite des Kaminteils eingebracht ist, gegenüberliegt, eine weiterer Aufnahme für eine Stirnseite eines Kaminteils rotationssymmetrisch zu der ersten Aufnahme eingebracht. Bei dieser Ausführungsform ist somit an der Oberseite und der Unterseite eines rechteckigen Verpackungselementes jeweils eine Aufnahme vorgesehen. Hierdurch kann das Verpackungselement universell verwendet werden. Dieses kann zur Verwendung an der oberen Stirnseite eines Kaminteils oder an der unteren Stirnseite des Kaminteils verwendet werden. Besonders bevorzugt sind auch weitere in der Oberseite eingebrachte Ausnehmungen oder Schlitze in der Unterseite rotationssymmetrisch dazu eingebracht. Insbesondere die Ausnehmung für den Rand des Dunstabzuges ist so an der Oberseite und der Unterseite des Verpackungselementes vorgesehen. Da dieses Ausnehmung in der Länge des Verpackungselementes zu der Mitte der Länge versetzt eingebracht ist, ist die Rotationssymmetrie erforderlich, um das Verpackungselement sowohl zum Halten des vorderen Randes des Dunstabzuges als auch des hinteren Randes des Dunstabzuges eines zwischen den Kaminteilen auf der Rückseite liegenden Dunstabzuges verwenden zu können. Für die Verpackung der Dunstabzugshaube ist somit lediglich eine Form des Verpackungselementes erforderlich.

Vorzugsweise stellen eine Hauptfläche und drei Seitenflächen des Verpackungselementes Außenseiten dar. Als Außenseiten werden Seiten bezeichnet, die in dem Zustand, in dem das Verpackungselement an der Dunstabzugshaube vorgesehen ist, an einem Karton oder anderen Ummantelung anliegen. Indem die Verpackungselement Außenteile darstellen, können diese neben der Halterung der Kaminteile und des Dunstabzuges auch für die Positionshaltung in einem Karton oder einer anderen Ummantelung dienen und damit ein Verrutschen der Dunstabzugshaube in dem Karton verhindern.

Vorzugsweise besteht das Verpackungselement aus Styropor. Dieses Material kann zum einen auf einfache Weise in die gewünschte Form gebracht werden. Insbesondere können die Aufnahmen für die Stirnseiten der Kaminteile und die Ausnehmungen für die Randbereiche des Dunstabzugs einfach und genau in das Verpackungselement eingebracht werden. Zum anderen verleiht dieses Material den Kaminteilen eine gewisse Stabilität. Schließlich kann die Dunstabzugshaube durch die Wahl von Styropor als Material des Verpackungselementes gegen Stöße geschützt werden.

Gemäß einem weiteren Aspekt betrifft die Erfindung eine Verpackung für eine Dunstabzugshaube mit den Merkmalen des Anspruchs 7.

Indem ein Kaminteil als Teil der Verpackungsstruktur verwendet wird, kann dieser der Verpackung Stabilität verleihen. Das Kaminteil kann somit als tragendes Teil der Verpackung dienen. Dies weist den Vorteil auf, dass zusätzliche Verstärkungen, wie beispielsweise große Styroporteile nicht erforderlich sind. Zudem ist eine gesonderte Verpackung für die Kaminteile, beispielsweise in einem separaten Karton nicht erforderlich.

Erfindungsgemäß umfasst die Verpackung zwei untere Verpackungselemente und zwei obere Verpackungselemente, wobei zwischen jeweils einem oberen und einem unteren Verpackungselement jeweils ein Kanalteil gehalten wird. Die Angaben oben und unten werden in diesem Zusammenhang bezüglich der Ausrichtung der Verpackung in dem Zustand, in dem diese gelagert und transportiert wird, verwendet. Die Verpackungselemente sind bei der Verpackung vorzugsweise seitlich vorgesehen, bilden also die seitlichen Ecken und seitlichen oberen und unteren Ränder der Verpackung. Die Kaminteile sind in den Verpackungselementen so gehalten, dass diese mit deren Länge in der Höhenrichtung der Verpackung liegen. Somit bilden die Kaminteile seitliche Säulen der Verpackung. Die Kaminteile weisen in der Regel eine offene Kanalform auf. Bei der erfindungsgemäßen Verpackung werden diese Kaminteile so angeordnet, dass die offenen Seiten der beiden Kaminteile einander zugewandt sind. Zwischen den Innenseiten der Kaminteile wird so ein durch die Verpackung geschützter Raum seitlich definiert. Indem die Kaminteile zwischen den Verpackungselementen vorgesehen sind und als Säulen dienen, kann die vertikale Belastung der Verpackung größer sein als bei herkömmlichen Verpackungen, bei denen die Stabilität durch einen Karton geliefert wurde. Es ist somit beispielsweise möglich mehr Verpackungen beziehungsweise verpackte Dunstabzugshauben übereinander zu stapeln, als dies bisher möglich war. So kann bei einer Höhenabmessung der einzelnen Verpackung von 70 oder 80 cm eine Stapelhöhe von bis zu 18m erzielt werden ohne eine Beschädigung der unteren Verpackungen befürchten zu müssen. Bei Versuchen hat sich gezeigt, dass die erfindungsgemäße Verpackung eine Stauchdruckprüfung bis zu 900kg ohne größere Deformationen bestanden hat.

Gemäß einer bevorzugten Ausführungsform wird in den unteren Verpackungselementen der Rand der Rückseite des Dunstabzuges der Dunstabzugshaube gehalten und in den oberen Verpackungselementen wird der Rand der Vorderseite der des Dunstabzuges der Dunstabzugshaube gehalten. Indem der Dunstabzug somit auf der Rückseite liegend in der Verpackung aufgenommen wird, sind die Abmessungen der Verpackung in der Breiten und Längenrichtung minimiert. Zudem werden die Seiten des Dunstabzuges in dieser Lage des Dunstabzuges lediglich durch die Ränder eines an dem Dunstabzug vorgesehenen Wrasenschirms oder Sichtschirms gebildet. Diese Ränder können in die offene Seite der Kaminteile eingeführt werden, ohne diese zu berühren. Somit kann die Breite der Verpackung weiter minimiert werden.

An die unteren Verpackungselemente und an die oberen Verpackungselemente werden gemäß einer Ausführungsform jeweils zwei Verstärkungselemente am Rand der Verpackungselemente angelegt. Die Verstärkungselemente können beispielsweise Holzlatten sein. Diese Verstärkungselemente verstärken die Stabilität der Verpackung in Breitenrichtung.

Die Verpackung gemäß der vorliegenden Erfindung kann von einem dünnwandigen Karton umgeben sein. Die Verwendung eines dünnwandigen Kartons ist bei der erfindungsgemäßen Verpackung möglich, da die Stabilität der Verpackung nicht durch den Karton geliefert werden muss. Vielmehr dienen in der Höhe die Kaminteile als tragende Teile. Zudem wird die Stabilität in Höhenrichtung auch durch den Dunstabzug unterstützt. In Breitenrichtung kann die Stabilität neben dem Dunstabzug selber durch die Verstärkungselemente geliefert werden.

Vorzugsweise werden für die erfindungsgemäße Verpackung Verpackungselemente gemäß der vorliegenden Erfindung verwendet. Durch die Verwendung dieser Verpackungselemente kann die Verpackung der Dunstabzugshaube erleichtert werden und zudem die Lagerung und Herstellung der einzelnen Teile der Verpackung optimiert werden

Durch die Anordnung der Verpackungselemente, insbesondere Styroporteile, in Verbindung mit den Verstärkungselementen, insbesondere Holzleisten, wird eine extrem stabile Verpackung bei gleichzeitiger Minimierung des Volumens der gesamten Verpackung geschaffen.

Merkmale, die bezüglich des Verpackungselementes beschrieben werden, gelten - soweit anwendbar - entsprechend auch für die erfindungsgemäße Verpackung und umgekehrt.

Die Erfindung wird im Folgenden erneut anhand der beiliegenden Figuren beschrieben. Es zeigen:
- Figur 1:: eine schematische Perspektivansicht einer Ausführungsform der erfindungsgemäßen Verpackung mit darin aufgenommener Dunstabzugshaube ;
- Figur 2:: eine schematische Explosionsansicht der Verpackung mit Dunstabzugshaube nach Figur 1; und
- Figuren 3a, 3b:: schematische Draufsichten auf die Hauptflächen einer Ausführungsform des Verpackungselementes.

In den Figuren 1 und 2 ist eine Ausführungsform der Verpackung 1 gezeigt. Die Verpackung 1 umfasst vier Verpackungselement 10a, 10b, 10c, 10d sowie vier Verstärkungselemente 16.

In der Verpackung 1 ist eine Dunstabzugshaube 2 gehalten. Diese besteht aus einem Dunstabzug 21 sowie zwei Kaminteilen 22, 23. Der Dunstabzug 21 besteht aus einem Wrasenschirm 213, der an der Unterseite einen Absaugöffnung 214 aufweist. An der Oberseite ist ein Luftauslass 215 vorgesehen. In der dargestellten Ausführungsform ist der Dunstabzug ein Walmdach-Abzug. Hierbei besteht die Oberseite des Wrasenschirms aus geneigten Flächen, die in einer Pyramidenstumpf-Form verlaufen. Die Kaminteile 22 und 23 stellen den so genannten Innenkanal 22 und Außenkanal 23 eines durch die Kaminteile 22, 23 bei der Montage der Dunstabzugshaube 1 zu bildenden Kamins dar. Diese Kaminteile 22, 23 können bei der Montage teleskopartig zueinander verschoben werden. Die Kaminteile 22, 23 weisen jeweils die Form eines offenen Kanals dar. Dieser besteht aus einer Front 221, 231 und zwei zu der Front 221, 231 rechtwinklig abgewinkelten Schenkeln 222, 232. An den Enden der Schenkel 222, 232 sind jeweils Flansche 223, 233 vorgesehen, die nach innen abgewinkelt sind.

In Figur 3a ist die Draufsicht auf die Oberseite einer Ausführungsform eines Verpackungselementes 10d gezeigt. Die Draufsicht auf die Unterseite dieses Verpackungselementes 10d ist in Figur 3b gezeigt. An der Oberseite und der Unterseite sind in die Hauptflächen 11, 12 Profile 15 eingebracht. An der Oberseite 11 sind an den Rändern der kurzen Seitenflächen 13 in der ersten Hauptfläche 11 des Verpackungselementes 10d stufenförmige Absätze 153 eingebracht. Diese dienen zur Aufnahme der Verstärkungselemente 16. Weiterhin ist in der Hauptfläche 11 ein U-förmiger Schlitz 151 als Aufnahme für die Stirnseite eines Kaminteils 22, 23 vorgesehen. Die Aufnahme 151 verläuft mit den Schenkeln der U-Form parallel zu den kurzen Seitenflächen 13 des Verpackungselementes 10d. Der Boden der U-Form liegt parallel zu den langen Seitenflächen 14 des Verpackungselementes 10d. An einer langen Seitenfläche 14 verlaufen die Schenkel der U-Form bis zu dem Rand der Hauptfläche 11. Zwischen dem in der Figur 3a gezeigten unteren Schenkel der U-Form der Aufnahme 151 und dem Absatz 153 an der unteren Seitenfläche 13 ist eine Fuge 154 in die Hauptfläche 11 eingebracht. In diese Fuge können Zubehörteile, wie beispielsweise Filterelemente der Dunstabzugshaube 1 eingebracht und gehalten werden. Im Inneren der U-Form der Aufnahme 151 ist in einem geringen Abstand zu dem oberen Schenkel der in Figur 3a gezeigten U-Form eine Ausnehmung 152 eingebracht. Diese weist in der dargestellten Ausführungsform eine Keilform auf, wobei der breitere Teil des Keils an der langen Seitenfläche 14 endet. Die Keilspitze ist auf den Boden der U-Form der Aufnahme 151 gerichtet. Zwischen der Ausnehmung 152 und dem unteren Schenkel der U-Form der Aufnahme 151 sind in der dargestellten Ausführungsform zwei Schlitze 155 vorgesehen. Diese verlaufen parallel zu den Schenkeln der U-Form der Aufnahme 151 und enden an der langen Seitenfläche 14 des Verpackungselementes 10d, an der auch die Aufnahme 151 und die Ausnehmung 152 enden. Weiterhin ist in Figur 3a ein Schlitz 155 gezeigt, der von der schrägen Seite des Keils der Ausnehmung 152 aus in Richtung auf den Boden der U-Form der Aufnahme 151 verläuft und vor diesem endet.

Die Aufnahme 151, die Ausnehmung 152, der Absatz 153, die Fuge 154 und die Schlitze 155 sind als Vertiefungen in der Hauptfläche 11 ausgebildet. Die Tiefe und Breite der Vertiefungen wird durch die Abmessungen der mit dem Verpackungselement 10d zu verpackenden Dunstabzugshaube 1 bestimmt. Insbesondere wird beispielsweise die Tiefe der Ausnehmung 152 und der Aufnahme 151 in einem Verhältnis zueinander eingestellt, das mit dem Verhältnis der Tiefe des Dunstabzuges 21 und der Höhe der Kaminteile 22, 23 korrespondiert. Ist die Tiefe der Dunstabzugshaube 21 geringer als die Höhe der Kaminteile 22, 23, so wird die Tiefe der Aufnahme 151 gegenüber die Tiefe der Ausnehmung 152 vergrößert.

In Figur 3b ist die Unterseite des Verpackungselementes 10d gezeigt. Auf dieser Seite, die die Hauptfläche 12 darstellt, sind die Aufnahme 151, die Ausnehmung 152, die Absätze 153, die Fuge 154 und die Schlitze 155 entsprechend denen in der Hauptfläche 11 eingebrachten Vertiefungen vorgesehen. Allerdings sind ist die Anordnung dieser Vertiefungen rotationssymmetrisch zu den Vertiefungen in der Hauptfläche 11.

Zur Herstellung der Verpackung werden zunächst zwei Verstärkungselemente 16 in einem Abstand zueinander parallel ausgerichtet. Auf diese Verstärkungselemente 16 wird an den Enden der Verstärkungselemente 16 jeweils ein unteres Verpackungselement 10c, 10d gelegt. Die Absätze 153 der Verpackungselemente 10c und 10d liegen hierbei an den Verstärkungselementen 16 an. Die Verpackungselemente 10c und 10d werden so ausgerichtet, dass die in deren Oberseiten eingebrachten U-förmigen Aufnahmen 151 mit deren offenen Seiten einander zugewandt sind. Das bedeutet, dass die langen Seitenflächen 14 in denen die Aufnahmen 151 enden einander zugewandt sind. Durch die Länge der Verstärkungselemente 16, an deren Enden die Verpackungselemente 10c, 10d angeordnet werden, besteht zwischen den Verpackungselementen 10c, 10d ein großer Zwischenraum.

In die so vorbereiteten Verpackungselementen 10c, 10d kann jeweils ein Kaminteil 22, 23 eingeführt werden. Hierzu wird die Stirnseite des Kaminteils so in die Aufnahme 151 eingebracht, dass die Front 221, 231 des Kaminteils 22, 23 in dem Boden der U-Form der Aufnahme 151 liegt und die Schenkel 222, 232 über den größten Teil deren Länge in den Schenkeln der U-Form der Aufnahme 151 gehalten werden. Die Enden der Kaminteile 22, 23, an denen die Flansche 223, 233 vorgesehen sind, stehen über die Seitenfläche 14 der U-Form der Aufnahme 151 hinaus.

Zwischen die so in den Verpackungselementen 10c und 10d gehaltenen Kaminteilen 22, 23 kann nun der Dunstabzug 21 eingesetzt werden. Es ist selbstverständlich auch möglich, dass zuerst der Dunstabzug 21 und anschließend erst die Kaminteile 22, 23 eingesetzt werden. Der Dunstabzug 21 wird mit dessen Rückseite 211 nach unten auf die Verpackungselemente 10c, 10d in die dafür vorgesehenen Ausnehmungen 152 eingesetzt. Hierbei kommen nur die seitlichen Ränder der Rückseite 211 des Dunstabzuges 21 mit den Verpackungselementen 10c, 10d in Kontakt. Anschließend werden auf die oberen Stirnseiten der Kaminteile 22, 23 die oberen Verpackungselement 10a, 10b aufgesetzt. Bei diesen greifen die an den Unterseiten vorgesehenen Aufnahmen 151 mit den oberen Stirnseiten der Kaminteile 22, 23, ein. Zudem greift die Vorderseite 212 des Dunstabzuges in die Ausnehmung 152 an der Unterseite der Verpackungselemente 10a und 10c ein. Schließlich werden auf die Absätze 153, die an der Oberseite der oberen Verpackungselement 10a, 10c vorgesehen sind, weitere zwei Verstärkungselemente 16 eingebracht.

In den Figuren 1 und 2 ist abweichend von der in der in Figur 3 gezeigten Ausführungsform des Verpackungselementes 10 eine Vertiefung 156 vorgesehen. Diese Vertiefung 156 ist statt des in Figur 3 gezeigten Schlitzes 155 vorgesehen, der sich von der Ausnehmung 152 aus erstreckt.

Die vorgesehenen Schlitze 155, Fugen 154 und gegebenenfalls vorgesehene Vertiefungen 156 dienen zum einen dazu den Materialaufwand bei der Herstellung des Verpackungselementes 10 zu minimieren. Zudem können in diese Vertiefungen Beipack und Zubehörteile eingebracht werden. Diese können entweder aufgrund der Spaltbreite der Vertiefungen gehalten werden oder an den Vertiefungen verklebt werden. Insbesondere bei der Vertiefung 156 können die Beipack und Zubehörteile auch einfach ohne zusätzliche Fixierung eingelegt werden.

Die so hergestellte Verpackung 1 kann in einem Karton aufgenommen werden. Dieser kann entweder anschließend an die oben beschriebene Herstellung der Verpackung um die Verpackung herum gebildet werden oder die Verpackung kann in dem Karton hergestellt werden.

Mit der erfindungsgemäßen Verpackung und dem erfindungsgemäßen Verpackungselement kann eine Reihe von Vorteilen erzielt werden. Insbesondere wird ein minimales Volumen der verpackten Dunstabzugshaube erzielt, wodurch ein großes Einsparungspotential bei der Logistik erzielt werden kann. Da das Gerät selber, insbesondere die Kaminteile, aber auch der Dunstabzug, ein tragendes Element der Verpackung bildet, kann für die Berechnung der zulässigen Stapelhöhe der Sicherheitsfaktor von 3 auf 1,5 herabgesetzt werden. Dadurch wird die mögliche Stapelhöhe erhöht. Weiterhin ist es bei der erfindungsgemäßen Verpackung nicht notwendig einen so genannten Kanalset bestehen aus den zwei Kaminteilen bereit zu halten. Der Innen- und der Außenkanal können vielmehr separat verarbeitet werden. Somit wird die Anzahl der zu verwendeten Materialnummern durch Wegfall der Materialnummer für den Kanalset reduziert und damit der Logistikaufwand verringert. Zudem kann der um die Verpackung vorzusehende Karton aus dünnster Kartonage hergestellt werden, da der Karton bei der erfindungsgemäßen Verpackung keine tragende Funktion besitzt. Auch ein fehlerhaftes Anbringen von Verpackungsbändern, das auch als Klammern bezeichnet wird, kann bei der erfindungsgemäßen Verpackung verhindert werden. Die gesamte Struktur der Verpackung weist eine ausreichende Stabilität auf, die es verhindert, dass durch die Verpackungsbänder eine Beschädigung der Verpackung auftritt. Auch eine separate Verpackung der Kaminteile kann bei dem erfindungsgemäßen Verpackungskonzept entfallen und somit die Anzahl der Materialnummern weiter verringert werden.

Durch das universell verwendbare Verpackungselement, das insbesondere ein Styroporteil darstellt, können Essen unterschiedlicher Breite von beispielsweise 60 bis 120cm mit ein und demselben Verpackungselement verpackt werden. Lediglich der Karton und die Verstärkungselemente, insbesondere Holzleisten, müssen angepasst werden. Hierdurch wird eine Stückzahlbündelung bei der Verpackung erreicht. Durch die doppelseitige Anordnung der Vertiefungen ist es zudem möglich das Styroporteil für alle vier Ecken des Dunstabzuges zu verwenden. Dabei werden der Außenkanal und der Innenkanal getrennt jeweils auf eine Seite des Dunstabzuges in die dafür vorgesehenen Vertiefungen gestellt.

Bei Verpackungen nach dem Stand der Technik, insbesondere für Essen und dabei besonders für so genannte Walmdachessen wird ein Umkarton verwendet, in den Styroporwinkel gelegt werden. Die Esse wird mit der Filterfläche nach unten eingelegt. Der Kanalset bestehend aus dem Innen- und Außenteil des Kanals der Dunstabzugshaube wird mit einem eigenen, inneren Umkarton verpackt und schräg auf die Walmdachesse gelegt. Um eine Klammerfestigkeit zur Befestigung von Metallbändern um den äußeren Umkarton gewährleisten zu können, werden Latten, insbesondere Holzlatten zur Unterstützung verwendet.

Mit der vorliegenden Erfindung kann gegenüber den bekannten Verpackungen und Verpackungselementen der Vorteil geschaffen werden, dass die Stabilität der Verpackung verbessert werden kann, der Aufwand bei der Verpackung als solcher reduziert werden kann. Zudem ist die erfindungsgemäße Verpackung auch für Transporte, wie Überseeverschiffungen geeignet. Auch die Sicherheit zur Stapelung der Verpackungen, die bisher mit einem Stapelfaktor von 3 angesetzt werden musste, ist bei der erfindungsgemäßen Verpackung verringert, da bei der Erfindung der Karton nicht das tragende oder stabilisierende Element darstellt.

### Bezugszeichenliste

- 1: Verpackung
- 10a, b, c, d: Verpackungselement
- 11: erste Hauptfläche
- 12: zweite Hauptfläche
- 13: kurze Seitenfläche
- 14: lange Seitenfläche
- 15: Profil
- 151: Aufnahme
- 152: Ausnehmung
- 153: Absatz
- 154: Fuge
- 155: Schlitz
- 156: Vertiefung
- 16: Verstärkungselement

- 2: Dunstabzugshaube
- 21: Dunstabzug
- 211: Rückseite Dunstabzug
- 212: Vorderseite Dunstabzug
- 213: Wrasenschirm
- 214: Absaugöffnung
- 215: Luftauslass

- 22: Kaminteil
- 221: Front
- 222: Schenkel
- 223: Flansch

- 23: Kaminteil
- 231: Front
- 232: Schenkel
- 233: Flansch

## Patentansprüche

1. Verpackungselement für Dunstabzugshauben, die aus einem Dunstabzug (21) und einem Kamin (22, 23) mit mindestens zwei Kaminteilen (22, 23) bestehen, das eine Quaderform mit mindestens einer Hauptfläche (11, 12), die durch die größte Fläche des Verpacknungselements gebildet wird, aufweist und in die Hauptfläche (11, 12) des Verpackungselementes (10) eine Ausnehmung (152) für einen Seitenbereich des Dunstabzuges (21) eingebracht ist **dadurch gekennzeichnet, dass** in zumindest einer Hauptfläche (11, 12) des Verpackungselementes (10), in der die Ausnehmung für einen Seitenbereich des Dunstabzuges eingebracht ist, eine Aufnahme (151) für zumindest einen Teil der Stirnseite eines Kaminteils (22, 23) des Kamins (22, 23) der Dunstabzugshaube (1) eingebracht ist und die Ausnehmung (152) von der Aufnahme (151) umgeben ist.

2. Verpackungselement nach Anspruch 1, **dadurch gekennzeichnet, dass** die Aufnahme (151) für die Stirnseite des Kaminteils (22, 23) einen U-förmigen Schlitz darstellt.

3. Verpackungselement nach einem der Ansprüche 1 oder 2, **dadurch gekennzeichnet, dass** an zwei sich gegenüberliegenden Rändern einer Hauptfläche (11, 12) des Verpackungselementes(1 0), zu denen die Aufnahme (151) für die Stirnseite des Kaminteils (22,23) beabstandet ist, Absätze (153) zur Aufnahme von Verstärkungselementen (16) vorgesehen sind.

4. Verpackungselement nach einem der Ansprüche 1 bis 3, **dadurch gekennzeichnet, dass** in der Hauptfläche (12,11), die der Hauptfläche (11, 12) in der die Aufnahme (151) für die Stirnseite des Kaminteils (22, 23) eingebracht ist, gegenüberliegt, eine weiterer Aufnahme (151) für eine Stirnseite eines Kaminteils (22, 23) rotationssymmetrisch zu der ersten Aufnahme (151) eingebracht ist.

5. Verpackungselement nach einem der Ansprüche 1 bis 4, **dadurch gekennzeichnet, dass** eine Hauptfläche (11, 12) und drei Seitenflächen (13, 14) des Verpackungselementes (10) Außenseiten darstellen.

6. Verpackungselement nach einem der Ansprüche 1 bis 5, **dadurch gekennzeichnet, dass** dieses aus Styropor besteht.

7. Verpackung für eine Dunstabzugshaube, die aus einem Dunstabzug (21) und einem Kamin (22, 23) mit mindestens zwei Kaminteilen (22, 23) besteht, die Verpackungselemente (10a, 10b, 10c, 10d) zum Halten des Dunstabzuges aufweist, **dadurch gekennzeichnet, dass** mindestens ein Kaminteil (22, 23) der Dunstabzugshaube (2) einen Teil der Verpackungsstruktur darstellt und die Verpackung (1) zwei untere Verpackungselemente (10c, 10d) und zwei obere Verpackungselemente (10a, 10b) umfasst, wobei zwischen jeweils einem oberen (10a, 10c) und einem unteren Verpackungselement (10d, 10c) jeweils ein Kaminteil (22, 23) gehalten wird.

8. Verpackung nach Anspruch 7, **dadurch gekennzeichnet, dass** in den unteren Verpackungselementen (10c, 10d) der Rand der Rückseite des Dunstabzuges (21) der Dunstabzugshaube (2) gehalten wird und in den oberen Verpackungselementen (10a, 10b) der Rand der Vorderseite der des Dunstabzuges (21) der Dunstabzugshaube (2) gehalten wird.

9. Verpackung nach einem der Ansprüche 7 oder 8, **dadurch gekennzeichnet, dass** an die unteren Verpackungselemente (10c, 10d) und an die oberen Verpackungselemente (10a, 10b) jeweils zwei Verstärkungselemente (16) am Rand der Verpackungselemente (10a, 10b, 10c, 10d) angelegt werden.

10. Verpackung nach einem der Ansprüche 7 bis 9, **dadurch gekennzeichnet, dass** diese von einem dünnwandigen Karton umgeben ist.

11. Verpackung nach einem der Ansprüche 7 bis 10, **dadurch gekennzeichnet, dass** die Verpackungselemente (10a, 10b, 10c, 10d) Verpackungselemente gemäß einem der Ansprüche 1 bis 8 darstellen.

## Claims

1. Packaging element for fume extractor hoods consisting of a fume flue (21) and a chimney (22, 23) with at least two chimney parts (22, 23) which have a block shape with at least one main surface (11, 12) formed by the largest surface of the packaging element, and a recess (152) for a side region of the fume flue (21) is formed in the main surface (11, 12) of the packaging element (10), **characterised in that** a receptacle (151) for at least a part of the end face of a chimney part (22, 23) of the chimney (22, 23) of the fume extractor hood (1) is formed in at least one main surface (11, 12) of the packaging element (10), in which the recess for a side region of the fume flue is formed, and the recess (152) is surrounded by the receptacle (151).

2. Packaging element according to claim 1, **characterised in that** the receptacle (151) for the end face of the chimney part (22, 23) is represented by a U-shaped slot.

3. Packaging element according to one of claims 1 and 2, **characterised in that** projections (153) for receiving reinforcing elements (16) are provided at two opposite edges of a main surface (11, 12) of the packaging element (10), from which the receptacle (151) for the end face of the chimney part (22, 23) is spaced.

4. Packaging element according to any one of claims 1 to 3, **characterised in that** formed in the main surface (12, 11), which is opposite the main surface (11, 12) in which the receptacle (151) for the end face of the chimney part (22, 23) is formed, is a further receptacle (151) for an end face of a chimney part (22, 23) in rotational symmetry with respect to the first receptacle (151).

5. Packaging element according to any one of claims 1 to 4, **characterised in that** a main surface (11, 12) and three side surfaces (13, 14) of the packaging element (10) are represented by outer sides.

6. Packaging element according to any one of claims 1 to 5, **characterised in that** this consists of Styropor.

7. Packaging for a fume extractor hood, which consists of a fume flue (21) and a chimney (22, 23) with at least two chimney parts (22, 23), which comprises packaging elements (10a, 10b, 10c, 10d) for holding the fume flue, **characterised in that** at least one chimney part (22, 23) of the fume extractor hood (2) represents a part of the packaging structure and the packaging (1) comprises two lower packaging elements (10c, 10d) and two upper packaging elements (10a, 10b), wherein a respective chimney part (22, 23) is held in each instance between an upper packaging element (10a, 10c) and a lower packaging element (10d, 10c).

8. Packaging according to claim 7, **characterised in that** the edge of the rear side of the fume flue (21) of the fume extractor hood (2) is held in the lower packaging elements (10c, 10d) and the edge of the front side of the fume flue (21) of the fume extractor hood (2) is held in the upper packaging elements (10a, 10b).

9. Packaging according to one of claims 7 and 8, **characterised in that** two reinforcing elements (16) are placed at the edge of the packaging elements (10a, 10b, 10c, 10d) respectively at the lower packaging elements (10c, 10d) and the upper packaging elements (10a, 10b).

10. Packaging according to any one of claims 7 to 9, **characterised in that** this is surrounded by a thin-walled cardboard.

11. Packaging according to any one of claims 7 to 10, **characterised in that** the packaging elements (10a, 10b, 10c, 10d) are represented by packaging elements according to any one of claims 1 to 8.

## Revendications

1. Elément d'emballage pour des hottes aspirantes, qui sont constituées d'un conduit d'évacuation (21) et d'une cheminée (22, 23) avec au moins deux parties de cheminées (22, 23), lequel élément présente une forme de parallélépipède rectangle avec au moins une surface principale (11, 12), qui est formée par la plus grande surface de l'élément d'emballage, et un évidement (152) pour une zone latérale du conduit d'évacuation (21) est introduit dans la surface principale (11, 12) de l'élément d'emballage (10), **caractérisé en ce que** dans au moins une surface principale (11,12) de l'élément d'emballage (10), dans laquelle l'évidement est introduit pour une zone latérale du conduit d'évacuation, un logement (151) est introduit pour au moins une partie du côté avant d'une partie de cheminée (22, 23) de la cheminée (22, 23) de la hotte aspirante (1) et l'évidement (152) est entouré par le logement (151).

2. Elément d'emballage selon la revendication 1, **caractérisé en ce que** le logement (151) pour le côté avant de la partie de cheminée (22, 23) présente une fente en U.

3. Elément d'emballage selon l'une des revendications 1 ou 2, **caractérisé en ce que** des déports (153) pour le logement d'éléments de renforcement (16) sont prévus sur deux bords se faisant face d'une surface principale (11, 12) de l'élément d'emballage (10), par rapport auxquels le logement (151) pour le côté avant de la partie de cheminée (22, 23) est espacé.

4. Elément d'emballage selon l'une des revendications 1 à 3, **caractérisé en ce que** dans la surface principale (12, 11), qui fait face à la surface principale (11, 12), dans laquelle est introduit le logement (151) pour le côté avant de la partie de cheminée (22, 23), est introduit un autre logement (151) pour un côté avant d'une partie de cheminée (22, 23) avec symétrie de rotation par rapport au premier logement (151).

5. Elément d'emballage selon l'une des revendications 1 à 4, **caractérisé en ce qu'**une surface principale (11, 12) et trois faces latérales (13, 14) de l'élément d'emballage (10) représentent des côtés extérieurs.

6. Elément d'emballage selon l'une des revendications 1 à 5, **caractérisé en ce que** cet élément est à base de polystyrène expansé.

7. Emballage pour une hotte aspirante, qui est constituée d'un conduit d'évacuation (21) et d'une cheminée (22, 23) avec au moins deux parties de cheminée (22, 23), qui présentent des éléments d'emballage (10a, 10b, 10c, 10d) pour le maintien du conduit d'évacuation, **caractérisé en ce qu'**au moins une partie de cheminée (22, 23) de la hotte aspirante (2) représente une partie de la structure d'emballage et l'emballage (1) comprend deux éléments d'emballage (10c, 10d) inférieurs et deux éléments d'emballage (10a, 10b) supérieurs, à chaque fois une partie de cheminée (22, 23) étant maintenue entre respectivement un élément d'emballage supérieur (10a, 10b) et un élément d'emballage inférieur (10d, 10c).

8. Emballage selon la revendication 7, **caractérisé en ce que** le bord du côté arrière du conduit d'évacuation (21) et de la hotte aspirante (2) est maintenu dans les éléments d'emballage (10c, 10d) inférieurs et le bord du côté avant du conduit d'évacuation (21) de la hotte aspirante (2) est maintenu dans les éléments d'emballage (10a, 10b) supérieurs.

9. Emballage selon l'une des revendications 7 ou 8, **caractérisé en ce qu'**à chaque fois deux éléments de renfort (16) sont placés au bord des éléments d'emballage (10a, 10b, 10c, 10d) sur les éléments d'emballage (10c, 10d) inférieurs et sur les éléments d'emballage (10a, 10b) supérieurs.

10. Emballage selon l'une des revendications 7 à 9, **caractérisé en ce que** celui-ci est entouré par un carton à paroi mince.

11. Emballage selon l'une des revendications 7 à 10, **caractérisé en ce que** les éléments d'emballage (10a, 10b, 10c, 10d) représentent des éléments d'emballage selon l'une des revendications 1 à 8.
